# EUROPÄISCHE PATENTSCHRIFT

(11) **EP 1 988 806 B1**
(45) Veröffentlichungstag und Bekanntmachung des Hinweises auf die Patenterteilung: **30.12.2015**
(21) Anmeldenummer: 07711674.7
(22) Anmeldetag: 27.02.2007
(51) Int. Cl.: A47K 3/30

(54) **ANORDNUNG EINES TRENNWANDELELEMENTES UND EINES DAS TRENNWANDELELEMENT SEITLICH EINFASSENDEN EINFASSUNGSMITTELS**
ARRANGEMENT OF A PARTITION-WALL ELEMENT AND OF A SURROUND, WHICH SURROUNDS THE PARTITION-WALL ELEMENT LATERALLY
ARRANGEMENT D'UN ÉLÉMENT DE PAROI DE SÉPARATION ET D'UN MOYEN D'ENCADREMENT QUI ENCADRE LATÉRALEMENT L'ÉLÉMENT DE PAROI DE SÉPARATION

(30) Priorität: 01.03.2006 DE 102006009336
(43) Veröffentlichungstag der Anmeldung: 12.11.2008
(73) Patentinhaber: NAOMI Rechte GmbH, 49078 Osnabrück (DE)
(72) Erfinder: KIEFER, Anton, 55122 Mainz (DE)
(74) Vertreter: Luderschmidt, Wolfgang
(86) Internationale Anmeldenummer: PCT/EP2007/001653
(87) Internationale Veröffentlichungsnummer: WO 2007/098913

(56) Entgegenhaltungen:
- EP-A2- 1 020 154
- DE-A1- 3 727 754
- DE-A1- 10 132 356

## Beschreibung

Die vorliegende Erfindung betrifft eine Anordnung eines Trennwandelementes für einen Raumteiler, insbesondere für eine Duschkabine, und eines Einfassungsmittels, welches das Trennwandelement seitlich einfasst.

Die DE 37 27 754 A1 beschreibt eine Anordnung bestehend aus einer Trennscheibe und einem Einfassungsprofil, das einen Steg und einen Gurt aufweist. Die Trennscheibe ist mittels eines Klebebandes mit dem Gurt des Einfassungsprofils einseitig verklebt. Zwischen dem Steg des Einfassungsprofils und der Stirnseite der Trennscheibe soll ein Luftspalt bestehen bleiben, der verhindern soll, dass sich Spritzwasser zwischen der Stirnfläche der Trennscheibe und dem Steg sammelt, ohne trocknen zu können. Die DE 37 27 754 A1 beschreibt auch eine alternative Ausführungsform mit einer zweiseitigen Verklebung der Trennscheibe. Bei dieser Ausführungsform soll die Verklebung aber nur an den beiden Längsseiten, nicht aber an der Stirnseite der Trennscheibe erfolgen. Im übrigen erfolgt die eigentliche Befestigung der Trennscheibe durch eine Verklemmung zwischen zwei miteinander verschraubten Profilabschnitten des Einpassungsprofils.

Nachteilig an der bekannten Anordnung mit der einseitig eingeklebten Trennscheibe ist der bei der Verklebung zwischen der Stirnseite der Trennscheibe und dem Profil entstehende, schwierig zu reinigende Spalt, in den bei entsprechender Anwendung dieser Anordnung als Duschabtrennung Schmutz und Spritzwasser eindringen kann.

Zwar besteht dieses Problem bei der bekannten Anordnung mit der zweiseitig eingeklebten Trennscheibe nicht, allerdings erfordert diese alternative Anordnung ein zweiteiliges Profil, dessen beide Teile mittels einer Schraubverbindung gegen die Trennscheibe verspannt werden. Dies bedingt eine gegenüber der einseitig eingeklebten Anordnung schwierigere Montage der zweiseitig eingeklebten Anordnung.

Der vorliegenden Erfindung liegt daher die Aufgabe zugrunde, eine Anordnung einer Trennscheibe und eines die Trennscheibe seitlich einfassenden Profils bereitzustellen, die eine stabile Klebeverbindung aufweist, einfach montierbar ist und leicht gereinigt werden kann. Darüber hinaus liegt der Erfindung die Aufgabe zugrunde, diese Anordnung für einen Raumteiler, insbesondere für eine Duschkabine, bereitzustellen.

Die Lösung dieser Aufgabe erfolgt erfindungsgemäß mit den in den Patentansprüchen 1 und 8 angegebenen Merkmalen. Bevorzugte Ausführungsformen der Erfindung sind Gegenstand der Unteransprüche.

Bei der erfindungsgemäßen Anordnung eines Trennwandelementes für einen Raumteiler, insbesondere für eine Duschkabine, und eines das Trennwandelement seitlich einfassenden Einfassungsmittels umfasst das Einfassungsmittel ein Profil mit einem Steg und einem im Wesentlichen senkrecht zu diesem Steg angeordneten Gurt, einen ersten beidseitig klebenden Klebestreifen und einen zweiten beidseitig klebenden Klebestreifen. Der erste Klebestreifen ist dabei an einer Längsseite des Gurtes und der zweite Klebestreifen an einer dieser Längsseite des Gurtes zugewandten Längsseite des Steges unter Ausbildung eines Luftkanals angebracht, so dass das Trennwandelement an einer dem Gurt zugewandten Längsseite im Bereich einer Stirnseite mittels des ersten Klebestreifens mit dem Gurt und an dieser Stirnseite mittels des zweiten Klebestreifens mit dem Steg verklebt ist. Das Material der beiden Klebestreifen ist dabei aus optischen Gründen transparent ausgebildet, wobei transparent bedeutet, dass sichtbares Licht das Material der Klebestreifen im wesentlichen durchdringt, ohne dabei von demselben absorbiert zu werden, d.h. dass sich das Material der Klebestreifen ähnlich wie Glas verhält.

Die erfindungsgemäße Anordnung zeichnet sich einerseits durch ihre einfache Montierbarkeit aus. Andererseits ist die erfindungsgemäße Anordnung gegenüber der eingangs beschriebenen, bekannten Anordnung mit der einseitig eingeklebten Trennscheibe im Übergangsbereich vom Trennwandelement zum Profil wegen des nicht vorhandenen Spaltes einfacher zu reinigen. Außerdem weist die erfindungsgemäße Anordnung gegenüber der eingangs beschriebenen, bekannten Anordnung mit der einseitig eingeklebten Trennscheibe eine stabilere Klebverbindung auf.

Der erfindungsgemäße Raumteiler, insbesondere eine Duschkabine, umfasst mindestens eine erfindungsgemäße Anordnung des Trennwandelementes und des das Trennwandelement seitlich einfassenden Einfassungsmittels.

Bei einer besonders bevorzugten Ausführungsform der erfindungsgemäßen Anordnung sind die beiden Klebestreifen vorteilhafterweise derart an den Längsseiten des Profils angeordnet, dass sie im Bereich ihrer Enden nicht aneinander liegen und vielmehr in diesem Bereich an ihren einander zugewandten Ecken einen Spalt, vorzugsweise von 0,5mm, bilden. Durch diesen Spalt kann die beim Vorgang der Verklebung des Trennwandelements mit dem Profil verdrängte Luft entweichen, so dass sichergestellt ist, dass die Verklebung luftblasenfrei erfolgt, was sich im Ergebnis auf die Verklebung stabilitäts- bzw. festigkeitssteigernd auswirkt.

Bei einer weiteren besonders bevorzugten Ausführungsform der erfindungsgemäßen Anordnung ist das Trennwandelement im Bereich der Stirnseite auf der dem Gurt zugewandten Seite mit einem Absatz versehen, an dem der trennwandseitige Teil des Gurtes derart anliegt, dass eine dem Steg abgewandte Längsseite des Gurtes bündig mit der Längsseite des Trennwandelements abschließt. Vorteilhaft hierbei ist, dass ein Versatz im Übergangsbereich vom Gurt zum Trennwandelement vermieden wird, der möglicherweise störend auf das Design des erfindungsgemäßen Raumteilers wirkt. Außerdem erleichtert dieser bündige Abschluss die Reinigung dieses Übergangsbereiches.

In einer weiteren bevorzugten Ausführungsform der erfindungsgemäßen Anordnung ist das Profil bezüglich seines Steges symmetrisch ausgebildet, wobei an einer dem Trennwandelement abgewandten Längsseite des Steges ein dritter beidseitig klebender Klebestreifen angebracht ist und an einer dieser Längsseite des Steges zugewandten Längsseite des Gurtes ein vierter beidseitig klebender Klebestreifen angebracht ist, so dass ein weiteres Trennwandelement an einer Stirnseite mittels des dritten Klebestreifens mit dem Steg und an einer dem Gurt zugewandten Längsseite im Bereich dieser Stirnseite mittels des vierten Klebestreifens mit dem Gurt verklebt ist.

Alternativ dazu kann das Profil in einer weiteren bevorzugten Ausführungsform der erfindungsgemäßen Anordnung an dem dem Trennwandelement abgewandten Teil des Gurtes an einer Wand befestigbar sein. Hierbei kann das Profil bezüglich seines Steges auch unsymmetrisch ausgebildet sein.

Bei einer weiteren bevorzugten Ausführungsform der erfindungsgemäßen Anordnung ist das Profil aus einem flexiblen, polymeren Material, vorzugsweise Silikon, insbesondere aus platin-vernetztem Silikon gefertigt. Alternativ dazu kann das Profil auch aus Aluminium oder einem anderen Werkstoff gefertigt sein.

Sofern Silikon eingesetzt wird, ist es vorteilhaft, vor dem Anbringen der Klebestreifen die entsprechende Silikonoberfläche zu aktivieren. Hierzu wird die Silikonoberfläche mit hochenergetischer Strahlung bestrahlt und dadurch aktiviert. Überraschenderweise bleibt der Klebestreifen auf der aktivierten Silikonoberfläche kleben, auf der er ohne Behandlung derselben nicht kleben würde.

Die Ausbildung des erfindungsgemäßen Profils ist bis auf den Steg und den senkrecht dazu angeordneten, trennwandseitigen Teil des Gurtes, an denen jeweils die Klebestreifen angebracht werden, unkritisch. Der dem Trennwandelement abgewandte Teil des Gurtes kann je nach Verwendung den jeweiligen Anforderungen angepasst werden.

Das Trennwandelement ist vorzugsweise aus Glas gefertigt. Alternativ kann das Trennwandelement auch aus Kunststoff gefertigt sein.

Nachfolgend werden Ausführungsbeispiele der Erfindung unter Bezugnahme auf Zeichnungen näher erläutert. Es zeigen
- Figur 1: eine schematische Abbildung der erfindungsgemäßen Anordnung in einer Querschnittsansicht gemäß einer ersten Ausführungsform,
- Figur 1a: einen vergrößerten Ausschnitt der erfindungsgemäßen Anordnung aus Figur 1 im Bereich der einander zugewandten Enden der beiden Klebestreifen,
- Figur 2: eine schematische Abbildung der erfindungsgemäßen Anordnung in einer Querschnittsansicht gemäß einer zweiten Ausführungsform,
- Figur 3: eine schematische Abbildung der erfindungsgemäßen Anordnung in einer Querschnittsansicht gemäß einer dritten Ausführungsform, und
- Figur 4: eine schematische Abbildung des Vorgangs der Verklebung des Trennwandelementes mit dem Profil.

In der die erfindungsgemäße Anordnung 100 zeigenden Figur 1 ist ein nicht in allen Einzelheiten gezeigtes Profil 4 aus platin-vernetztem Silikon abgebildet, das einen Steg 4a und einen im Wesentlichen senkrecht zu diesem Steg 4a angeordneten Gurt 4b umfasst. Das Profil 4 ist in dieser Ausführungsform der erfindungsgemäßen Anordnung bezüglich seines Steges 4a unsymmetrisch ausgebildet. An einer Längsseite 10 des Gurtes 4b ist ein erster beidseitig klebender Klebestreifen 6 und an einer dieser Längsseite 10 des Gurtes 4b zugewandten Längsseite 12 des Steges 4a ein zweiter beidseitig klebender Klebestreifen 8 derart angebracht, dass die beiden Klebestreifen 6, 8 einen Luftkanal 5 bilden. Dabei sind die beiden Klebestreifen 6, 8 derart an den Längsseiten 10, 12 des Profils 4 angeordnet, dass sie im Bereich ihrer Enden nicht aneinander liegen und vielmehr in diesem Bereich an ihren einander zugewandten Ecken einen Spalt 5a zum Luftkanal 5, vorzugsweise von 0,5mm, bilden, wie in Figur 1a vergrößert gezeigt ist. Ein Trennwand-element 2 aus Glas ist an einer dem Gurt 4b zugewandten Längsseite 16 im Bereich einer Stirnseite 14 mittels des ersten Klebestreifens 6 mit dem Gurt 4b und an dieser Stirnseite 14 mittels des zweiten Klebestreifens 8 mit dem Steg 4a verklebt. Die Wanddicke des Steges 4a und des Gurtes 4b beträgt vorzugsweise 0,8 bis 1,2mm. In einer anderen Ausführungsform der erfindungsgemäßen Anordnung 100 ist das Profil 4 als Aluminiumprofil ausgebildet.

Die erfindungsgemäße Anordnung 200 in Figur 2 zeigt ein Trennwandelement 2, das stirnseitig auf der dem Gurt 4b zugewandten Längsseite 16 mit einem Absatz 18 versehen ist, an dem der trennwandseitige Teil des unsymmetrischen Gurtes 4a derart anliegt, dass eine dem Steg 4a abgewandte Längsseite 20 des Gurtes 4b bündig mit der Längsseite 16 des Trennwandelements 2 abschließt. Der Wegfall des Versatzes im Übergangsbereich vom Gurt 4b zur Trennwand 2 verbessert nicht nur den optischen Eindruck der erfindungsgemäßen Anordnung, sondern erleichtert auch die Reinigung dieses Übergangsbereiches. Der dem Trennwandelement 2 abgewandte Teil des Gurtes 4b ist dagegen an einer Wand befestigbar, was allerdings hier nicht näher dargestellt ist.

Die erfindungsgemäße Anordnung 300 in Figur 3 zeigt das Profil 4, das in dieser Ausführungsform der Erfindung bezüglich seines Steges 4a symmetrisch ausgebildet ist. An einer dem Trennwandelement 2 abgewandten Längsseite 22 des Steges 4a ist ein dritter beidseitig klebender Klebestreifen 24 und an einer dieser Längsseite 22 des Steges 4a zugewandten Längsseite 26 des Gurtes 4b ein vierter beidseitig klebender Klebestreifen 28 angebracht, wobei die Anordnung des dritten Klebestreifens 24 zum vierten Klebestreifen 28 der in den Figuren 1 und 1a abgebildeten Anordnung des ersten Klebestreifens 6 zum zweiten Klebestreifens 8 entspricht. Ein weiteres Trennwandelement 30 ist an einer Stirnseite 32 mittels des dritten Klebestreifens 24 mit dem Steg 4a und an einer dem Gurt 4b zugewandten Längsseite 34 im Bereich dieser Stirnseite 32 mittels des vierten Klebestreifens 28 mit dem Gurt 4b verklebt.

Die Dicke der Klebestreifen 6, 8, 24, 28 beträgt vorzugsweise 0,5 bis 2mm. Das Material der Klebestreifen 6, 8, 24, 28 ist vorteilhafterweise transparent ausgebildet, wobei transparent bedeutet, dass sichtbares Licht das Material der Klebestreifen 6, 8, 24, 28 im wesentlichen durchdringt, ohne dabei von demselben absorbiert zu werden, d.h. dass sich das Material der Klebestreifen 6, 8, 24,28 ähnlich wie Glas verhält.

Die in den Figuren 1, 1a, 2 und 3 abgebildeten erfindungsgemäßen Anordnungen 100, 200, 300 sind jeweils Bestandteil der Trennwand einer erfindungsgemäßen Duschkabine. Dabei sind die Anordnungen 100, 200, 300 jeweils derart in der jeweiligen Duschkabine verbaut, dass der Gurt 4b vorzugsweise auf der dem Spritzwasser abgewandten Seite der Trennwand angeordnet ist.

Zur schematischen Veranschaulichung der Bedeutung des Luftkanals 5, der bei der Anbringung der Klebestreifen 6, 8, 24, 28 an das Profil 4 gebildet wird, sei im folgenden auf die Figur 4 hingewiesen, die den Vorgang der Verklebung des Trennwandelements 2 mit dem Profil 4 schematisch zeigt. Nachdem die beiden Klebestreifen 6, 8 in einem Montageschritt maschinell auf das Profil 4 aufgeklebt worden sind, wird das Trennwandelement 2 am Ende des Stegs 4a angelegt und anschließend zur Verklebung gegen das Profil 4 verschwenkt (Schwenkbewegung SB). Dabei wird das Trennwandelement 2 sowohl mit dem Gurt 4b als auch mit dem Steg 4a verklebt. Durch den Spalt 5a zum Luftkanal 5 kann die beim Vorgang der Verklebung verdrängte Luft zwischen dem Trennwandelements 2 und dem Profil 4 entweichen, so dass sichergestellt ist, dass die Verklebung luftblasenfrei erfolgt, was sich im Ergebnis auf die Verklebung stabilitäts- bzw. festigkeitssteigernd auswirkt.

Zu Einzelheiten in Bezug auf den Haftklebestoff der Klebebänder wird auf die Offenlegungsschrift DE 102 52 978 A1 verwiesen, die zum Gegenstand der Offenbarung gemacht wird.

Die Scherfestigkeit der Verklebung stellt bei einer derart erfindungsgemäßen, nur geklebten Anordnung eine wichtige Kenngröße dar, zumal das Gewicht eines nicht auf einem Boden aufliegenden Trennwandelementes allein von der Verklebung aufgenommen werden muss. Zur Veranschaulichung der Scherfestigkeit einer erfindungsgemäß zweiseitig verklebten Anordnung im Vergleich zur Scherfestigkeit einer nur einseitig verklebten, aus dem Stand der Technik bekannten Anordnung wird auf die nachfolgend abgebildeten Tabellen 1 und 2 Bezug genommen.

**Tabelle 1: dynamische Scherfestigkeitsversuche mit nur einseitig mittels Haftklebebändern von 1 mm Dicke verklebten Anordnungen**

| dynamischer Scherfestigkeitsversuch | Materialpaarung | F - max [N] (bei 19 mm x 50 mm = 950 mm² Klebfläche) |
|---|---|---|
| 1 | Aluminium eloxiert / Floatglas | 508 |
| 2 | Aluminium eloxiert / Floatglas | 632,2 |
| 3 | Aluminium eloxiert / Floatglas | 375,5 |
| 4 | Aluminium eloxiert / Floatglas | 456,2 |
| 5 | Aluminium eloxiert / Floatglas | 537,5 |
| 6 | Aluminium eloxiert / Floatglas | 491,2 |
| 7 | Aluminium eloxiert / Floatglas | 427,5 |
| 8 | Aluminium eloxiert / Floatglas | 565,7 |
| 9 | Aluminium eloxiert / Floatglas | 656,8 |
| 10 | Aluminium eloxiert / Floatglas | 513,3 |

Diesen Versuchen lagen folgende Versuchsparameter zugrunde:

| | | |
|---|---|---|
| Trennwandelement 2: | 125mm x 6 mm x 50 mm | Breite x Höhe x Länge |
| Gurt 4b des Profils 4: | 21 mm x 50 mm | Breite x Länge |
| Steg 4a des Profils 4: | 9 mm x 50 mm | Breite x Länge |

| ***erstes Klebeband 6:*** | ***19 mm x 50 mm*** | ***Breite x Länge*** |
|---|---|---|
| Klebebanddicke: | 1 mm | |
| Art des Klebebandes: | trägerloses Haftklebeband aus transparentem Reinacrylathaftklebstoff | |
| | | |
| Vorkraft: | 5 N | |
| Prüfgeschwindigkeit: | 100 mm/min | |
| Lagerung der Versuchsproben: | 24h bei Raumtemperatur von 20°C | |

Die Tabelle 1 gibt die Ergebnisse von insgesamt n = 10 dynamischen Scherfestigkeitsversuchen wieder. Dabei wurde jeweils ein nur *einseitig* mit dem Gurt 4b eines Profils 4 verklebtes Trennwandelement 2 einer Versuchsprobe bzw. Anordnung mit einer Prüfgeschwindigkeit von 100 mm/min in Längsrichtung des Profils 4 bis zur Ablösung vom Haftklebeband gezogen und die in Längsrichtung des Profils 4 wirkende, von der Verklebung aufgenommene Scherkraft aufgezeichnet.

**Tabelle 2: dynamische Scherfestigkeitsversuche mit erfindungsgemäß zweiseitig mittels Haftklebebändern von 1 mm Dicke verklebten Anordnungen**

| dynamischer Scherfestigkeitsversuch | Materialpaarung | F - max [N] (bei 19 mm x 50 mm + 6 mm x 50 mm = 1250 mm² Klebefläche) |
|---|---|---|
| 1 | Aluminium eloxiert / Floatglas | 759,8 |
| 2 | Aluminium eloxiert / Floatglas | 690,8 |
| 3 | Aluminium eloxiert / Floatglas | 762,1 |
| 4 | Aluminium eloxiert / Floatglas | 726,7 |
| 5 | Aluminium eloxiert / Floatglas | 562,7 |
| 6 | Aluminium eloxiert / Floatglas | 739,3 |
| 7 | Aluminium eloxiert / Floatglas | 647 |
| 8 | Aluminium eloxiert / Floatglas | 647,8 |

Diesen Versuchen lagen folgende Versuchsparameter zugrunde:

| | | |
|---|---|---|
| Trennwandelement 2: | 125mm x 6 mm x 50 mm | Breite x Höhe x Länge |
| Gurt 4b des Profils 4: | 21 mm x 50 mm | Breite x Länge |
| Steg 4a des Profils 4: | 9 mm x 50 mm | Breite x Länge |
| *erstes Klebeband 6:* | *19 mm x 50 mm* | *Breite x Länge* |
| *zweites Klebeband 8:* | *6 mm x 50 mm* | *Breite x Länge* |
| Klebebanddicke: | 1 mm | |
| Art des Klebebandes: | trägerloses Haftklebeband aus transparentem Reinacrylathaftklebstoff | |
| Vorkraft: | 5 N | |
| Prüfgeschwindigkeit: | 100 mm/min | |
| Lagerung der Versuchsproben: | 24h bei Raumtemperatur von 20°C | |

Dagegen zeigt die Tabelle 2 die Ergebnisse von insgesamt n = 8 dynamischen Scherfestigkeitsversuchen wieder. Dabei wurde ein sowohl mit dem Gurt 4b als auch mit dem Steg 4a eines Profils 4 verklebtes Trennwandelement 2 einer Versuchsprobe bzw. Anordnung mit einer Prüfgeschwindigkeit von 100 mm/min in Längsrichtung des Profils 4 bis zur Ablösung vom Haftklebeband gezogen und die in Längsrichtung des Profils 4 wirkende, von der Verklebung aufgenommene Scherkraft aufgezeichnet.

Die Versuchsergebnisse zeigen die verbesserte Aufnahmenfähigkeit der erfindungsgemäß *zweiseitig* verklebten Versuchsprobe (Tabelle 2) gegenüber der nur *einseitig* verklebten Versuchsprobe (Tabelle 1). Die maximale Scherkraft beträgt im ersteren Fall im Mittel über insgesamt n = 10 Messwerte *F̅* - max = 516,4 N gegenüber einer über insgesamt n = 8 Messwerten gemittelten maximalen Scherkraft von *F̅* - max = 692 N im letzteren Fall. Dies entspricht einer Steigerung Δ*F̅* der Aufnahmenfähigkeit von rund Δ*F̅* = 34%.

## Patentansprüche

1. Anordnung eines Trennwandelementes (2) für einen Raumteiler, insbesondere für eine Duschkabine, und eines das Trennwandelement (2) seitlich einfassenden Einfassungsmittels, wobei das Einfassungsmittel ein Profil (4) mit einem Steg (4a) und einem im Wesentlichen senkrecht zu diesem Steg (4a) angeordneten Gurt (4b) und einen ersten beidseitig klebenden Klebestreifen (6) aufweist, der an einer Längsseite (10) des Gurtes (4b) angebracht ist, so dass das Trennwandelement (2) an einer dem Gurt (4b) zugewandten Längsseite (16) im Bereich einer Stirnseite (14) mittels des ersten Klebestreifens (6) mit dem Gurt (4b) verklebt ist,
**dadurch gekennzeichnet, dass**
das Einfassungsmittel einen zweiten beidseitig klebenden Klebestreifen (8) aufweist, wobei der zweite Klebestreifen (8) an einer der vorgenannten Längsseite (10) des Gurtes (4b) zugewandten Längsseite (12) des Steges (4a) unter Ausbildung eines Luftkanals (5) angebracht ist, so dass das Trennwandelement (2) an der vorgenannten Stirnseite (14) mittels des zweiten Klebestreifens (8) mit dem Steg (4a) verklebt ist, wobei das Material des ersten und zweiten Klebestreifens (6, 8) transparent ist.

2. Anordnung nach Anspruch 1, **dadurch gekennzeichnet, dass** die beiden Klebestreifen (6, 8) derart an den Längsseiten (10, 12) des Profils (4) angeordnet sind, dass sie im Bereich ihrer Enden nicht aneinander liegen und vielmehr in diesem Bereich an ihren einander zugewandten Ecken einen Spalt (5a), vorzugsweise von 0,5mm, bilden.

3. Anordnung nach Anspruch 1 oder 2, **dadurch gekennzeichnet, dass** das Trennwandelement (2) im Bereich der Stirnseite (14) gurtseitig mit einem Absatz (18) versehen ist, an dem der trennwandseitige Teil des Gurtes (4a) derart anliegt, dass eine dem Steg (4a) abgewandte Längsseite (20) des Gurtes (4b) bündig mit der Längsseite (16) des Trennwandelements (2) abschließt.

4. Anordnung nach einem der Ansprüche 1 bis 3, **dadurch gekennzeichnet, dass** das Profil (4) bezüglich seines Steges (4a) symmetrisch ausgebildet ist und dass an einer dem Trennwandelement (2) abgewandten Längsseite (22) des Steges ein dritter beidseitig klebender Klebestreifen (24) angebracht ist und an einer dieser Längsseite (22) des Steges (4a) zugewandten Längsseite (26) des Gurtes (4b) ein vierter beidseitig klebender Klebestreifen (28) angebracht ist, so dass ein weiteres Trennwandelement (30) an einer Stirnseite (32) mittels des dritten Klebestreifens (24) mit dem Steg (4a) und an einer dem Gurt (4b) zugewandten Längsseite (34) im Bereich dieser Stirnseite (32) mittels des vierten Klebestreifens (28) mit dem Gurt (4b) verklebt ist.

5. Anordnung nach einem der Ansprüche 1 bis 3, **dadurch gekennzeichnet, dass** der dem Trennwandelement (2) abgewandte Teil des Gurtes (4b) an einer Wand befestigbar ist.

6. Anordnung nach einem der Ansprüche 1 bis 5, **dadurch gekennzeichnet, dass** das Profil (4) aus Silikon, vorzugsweise aus platin-vernetztem Silikon, oder aus Aluminium gefertigt ist.

7. Anordnung nach einem der Ansprüche 1 bis 6, **dadurch gekennzeichnet, dass** das Trennwandelement (2) aus Glas oder aus Kunststoff gefertigt ist.

8. Raumteiler, insbesondere eine Duschkabine, mit mindestens einer Anordnung eines Trennwandelementes (2) und eines das Trennwandelement (2) seitlich einfassenden Einfassungsmittels nach einem der Ansprüche 1 bis 7.

## Claims

1. An arrangement of a partition wall element (2) for a room divider, particularly for a shower cubicle, and a framing means that laterally frames the partition wall element (2), wherein the framing means features a profile (4) with a web (4a) and a flange (4b) that is essentially arranged perpendicular to this web (4a), as well as a first double-sided adhesive strip (6), wherein said adhesive strip is arranged on a longitudinal side (10) of the flange (4b) such that the partition wall element (2) is on a longitudinal side (16) facing the flange (4b) adhesively connected to the flange (4b) by means of the first adhesive strip (6) in the region of an end face (14),
**characterized in that**
the framing means features a second double-sided adhesive strip (8), wherein the second adhesive strip (8) is arranged on a longitudinal side (12) of the web (4a) that faces the aforementioned longitudinal side (10) of the flange (4b) such that an air channel (5) is formed and the partition wall element (2) is adhesively connected to the web (4a) by means of the second adhesive strip (8) on the aforementioned end face (14), wherein the material of the first and the second adhesive strip (6, 8) is transparent.

2. The arrangement according to claim 1, **characterized in that** the two adhesive strips (6, 8) are arranged on the longitudinal sides (10, 12) of the profile (4) in such a way that they do not contact one another in the region of their ends and in fact form a gap (5a), preferably of 0.5 mm, in this region on their facing the corners.

3. The arrangement according to claim 1 or 2, **characterized in that** the partition wall element (2) is on the flange side provided with a shoulder (18) in the region of the end face (14), wherein the part of the flange (4a) on the partition wall side rests against said shoulder in such a way that a longitudinal side (20) of the flange (4b) facing away from the web (4a) ends flush with the longitudinal side (16) of the partition wall element (2).

4. The arrangement according to one of claims 1 to 3, **characterized in that** the profile (4) is realized symmetrically referred to its web (4a), and **in that** a third double-sided adhesive strip (24) is arranged on a longitudinal side (22) of the web facing away from the partition wall element (2) and a fourth double-sided adhesive strip (28) is arranged on a longitudinal side (26) of the flange (4b) facing this longitudinal side (22) of the web (4a) such that another partition wall element (30) is on an end face (32) adhesively connected to the web (4a) by means of the third adhesive strip (24) and on a longitudinal side (34) facing the flange (4b) adhesively connected to the flange (4b) by means of the fourth adhesive strip (28) in the region of this end face (32).

5. The arrangement according to one of claims 1 to 3, **characterized in that** the part of the flange (4b) facing away from the partition wall element (2) can be fastened on a wall.

6. The arrangement according to one of claims 1 to 5, **characterized in that** the profile (4) is made of silicone, preferably platinum-cured silicone, or of aluminum.

7. The arrangement according to one of claims 1 to 6, **characterized in that** the partition wall element (2) is made of glass or of plastic.

8. A room divider, particularly a shower cubicle, with at least one arrangement of a partition wall element (2) and a framing means that laterally frames the partition wall element (2) according to one of claims 1 to 7.

## Revendications

1. Agencement d'un élément de cloison de séparation (2) pour un séparateur de pièce, notamment pour une cabine de douche et d'un moyen d'enchâssement enchâssant latéralement l'élément de cloison de séparation (2), le moyen d'enchâssement comportant un profilé (4) avec une barrette (4a) et une sangle (4b) placée sensiblement à la perpendiculaire de ladite barrette (4a) et un premier ruban adhésif (6) double-face qui est monté sur un côté longitudinal (10) de la sangle, de telle sorte que l'élément de cloison de séparation (2) soit collé avec la sangle (4b) sur un côté longitudinal (16) qui fait face à la sangle (4b) dans la région de la face frontale (14), au moyen du premier ruban adhésif (6),
**caractérisé en ce que**
le moyen d'enchâssement comporte un deuxième ruban adhésif (8) double-face, le deuxième ruban adhésif (8) étant monté sur un côté longitudinal (12) de la barrette (4a) qui fait face au côté longitudinal (10) précité de la sangle (4b) en formant un canal d'air (5), de sorte que sur la face frontale (14) précitée, l'élément de cloison de séparation (2) soit collé sur la barrette (4a) au moyen du deuxième ruban adhésif (8), la matière du premier et du deuxième rubans adhésifs (6, 8) étant transparente.

2. Agencement selon la revendication 1, **caractérisé en ce que** les deux rubans adhésifs (6, 8) sont placés sur les côtés longitudinaux (10, 12) du profilé (4), de telle sorte que dans la région de leurs extrémités, ils ne soient pas adjacents et au contraire que dans ladite région, ils forment sur leurs angles qui se font face une fente (5a), de préférence de 0,5 mm.

3. Agencement selon la revendication 1 ou 2, **caractérisé en ce que**, dans la région de la face frontale (14), l'élément de cloison de séparation (2) est doté du côté de la sangle d'un talon (18) auquel la partie côté cloison de séparation de la sangle (4a) est adjacente, de telle sorte qu'un côté longitudinal (20) opposé à la barrette (4a) de la sangle (4b) se termine à fleur du côté longitudinal (16) de l'élément de cloison de séparation (2).

4. Agencement selon l'une quelconque des revendications 1 à 3, **caractérisé en ce que** le profilé (4) est conçu de manière symétrique par rapport à sa barrette (4a) et **en ce que** sur un côté longitudinal (22) de la barrette qui est opposé à l'élément de cloison de séparation (2) est monté un troisième ruban adhésif (24) double face et sur un côté longitudinal (26) de la sangle (4b) qui fait face audit côté longitudinal (22) de la barrette (4a) est monté un quatrième ruban adhésif (28) double face, de sorte que par une face frontale (32), un élément de cloison de séparation (30) supplémentaire soit collé au moyen du troisième ruban adhésif (24) sur la barrette (4a) et par un côté longitudinal (34) qui fait face à la sangle (4b), dans la région de ladite face frontale (32), il soit collé au moyen du quatrième ruban adhésif (28) sur la sangle (4b).

5. Agencement selon l'une quelconque des revendications 1 à 3, **caractérisé en ce que** la partie de la sangle (4b) qui est opposée à l'élément de cloison de séparation (2) peut se fixer à un mur.

6. Agencement selon l'une quelconque des revendications 1 à 5, **caractérisé en ce que** le profilé (4) est fabriqué en silicone, de préférence en silicone réticulé au platine ou en aluminium.

7. Agencement selon l'une quelconque des revendications 1 à 6, **caractérisé en ce que** l'élément de cloison de séparation (2) est fabriqué en verre et ou en matière plastique.

8. Séparateur de pièce, notamment une cabine de douche, avec au moins un agencement d'un élément de cloison de séparation (2) et d'un moyen d'enchâssement enchâssant latéralement l'élément de cloison de séparation (2) selon l'une quelconque des revendications 1 à 7.
